# EUROPÄISCHE PATENTSCHRIFT

(11) **EP 0 884 479 B1**
(45) Veröffentlichungstag und Bekanntmachung des Hinweises auf die Patenterteilung: **19.05.2004**
(21) Anmeldenummer: 98105375.4
(22) Anmeldetag: 25.03.1998
(51) Int. Cl.: F04D 5/00

(54) **Förderpumpe**
Feed pump
Pompe d'alimentation

(30) Priorität: 14.06.1997 DE 19725249
(43) Veröffentlichungstag der Anmeldung: 16.12.1998
(73) Patentinhaber: Siemens Aktiengesellschaft, 80333 München (DE)
(72) Erfinder: Staab, Matthias, 36211 Alheim (DE); Werner, Thomas, 36214 Nantershausen (DE)

(56) Entgegenhaltungen:
- DE-A- 3 509 374
- US-A- 3 233 551
- US-A- 4 556 363
- US-A- 5 248 223
- US-A- 5 413 457
- US-A- 5 551 835
- US-A- 5 580 213

## Beschreibung

Die Erfindung betrifft eine Förderpumpe mit einem angetriebenen, sich in einem Pumpengehäuse drehenden Laufrad, in welchem in zumindest einer seiner Stirnseiten einen Kranz Schaufelkammern begrenzende Leitschaufeln angeordnet sind, mit einem im Bereich der Leitschaufeln in dem Pumpengehäuse angeordneten teilringförmigen Kanal, welcher mit den Schaufelkammern zum Fördern einer Flüssigkeit von einem Einlasskanal zu einem Auslasskanal eine Förderkammer bildet und mit zumindest zwei in Strömungsrichtung gesehen hintereinander angeordneten Einlasskanälen.

Solche Förderpumpen sind als Peripheral- oder Seitenkanalpumpen bekannt und werden beispielsweise zum Fördern von Kraftstoff oder Waschflüssigkeit einer Scheibenreinigungsanlage eines Kraftfahrzeuges eingesetzt. Hierbei erzeugen die Leitschaufeln in der Förderkammer eine quer zu der Bewegungsrichtung der Leitschaufeln verlaufende Zirkulationsströmung. Die Förderpumpe zeichnet sich durch einen besonders wartungsarmen Betrieb aus. Weiterhin lassen sich mit der Förderpumpe sehr hohe Förderdrücke erzeugen. Bei einer solchen Förderpumpe können jedoch insbesondere beim Einströmen in die Förderkammer leichtflüchtige Flüssigkeiten wie beispielsweise Kraftstoff oder Lösungsmittel einer Waschflüssigkeit verdampfen und damit Gasblasen bilden. Die Gasblasen entstehen umso häufiger, je höher die Temperatur der Flüssigkeit und je geringer der Druck in dem Einlasskanal ist. Die Gasblasen führen zu einer starken Verminderung der Förderleistung der Förderpumpe. Weiterhin erzeugen die Gasblasen eine Kavitation am Pumpengehäuse. Diese Kavitation führt auf Dauer zu einer Zerstörung der Wandung des teilringförmigen Kanals und anschließend zu einer verringerten Förderleistung der Förderpumpe.

Eine aus der US 5,580,213 bekannte Förderpumpe weist mehrere Pumpstufen mit mehreren Laufrädern auf. Hierdurch kann die Druckerhöhung in der Förderpumpe schrittweise erfolgen, so dass ein Verdampfen der Flüssigkeit vermieden wird. Diese Förderpumpe hat jedoch den Nachteil, dass mehrere Laufräder zur Erzeugung mehrerer Pumpstufen einen beträchtlichen konstruktiven Aufwand verursachen. Die Förderpumpe besteht hierdurch aus sehr vielen Bauteilen, die aufwendig zueinander ausgerichtet und montiert werden müssen.

Die US 4,556,363 zeigt eine Förderpumpe mit mehreren, auf einem einzigen Laufrad angeordneten Pumpstufen. Die erste Pumpstufe saugt Kraftstoff über zwei Einlasskanäle an, währen die zweite Pumpstufe der Druckerhöhung dient. Die Bildung von Dampfblasen wird bei dieser Förderpumpe jedoch nicht zuverlässig vermieden.

Weiterhin ist aus der US 3.233,551 eine Förderpumpe bekannt geworden, bei der von dem Einlasskanal ein Teilstrom abgezweigt und der Förderkammer zugeführt wird. Diese Förderpumpe weist sehr große radiale Abmessungen auf.

Der Erfindung liegt das Problem zugrunde, eine Förderpumpe der eingangs genannten Art so zu gestalten, dass sie ein Verdampfen des Kraftstoffs weitgehend verhindert und möglichst kostengünstig herstellbar ist.

Dieses Problem wird erfindungsgemäß dadurch gelöst, dass einer der Einlasskanäle in den radial inneren teilringförmigen Kanal und ein zweiter Einlasskanal in den äußeren teilringförmigen Kanal mündet und der radial innere teilringförmige Kanal mit dem radial äußeren teilringförmigen Kanal verbunden ist.

Durch diese Gestaltung wird die zu fördernde Flüssigkeit zunächst auf die Einlasskanäle aufgeteilt und gelangt anschließend an verschiedenen Stellen in die Förderkammer. Hierdurch erfährt der durch den ersten Einlasskanal strömende Teil der Flüssigkeit zunächst eine Druckerhöhung und wird anschließend mit der durch den zweiten Einlasskanal in die Förderkammer eingetretenen Flüssigkeit gemischt. Deshalb wird ein starker Unterdruck im Bereich der Einlasskanäle vermieden und damit im Vergleich zu einer Förderpumpe mit einem einzigen Einlasskanal die Gefahr eines Verdampfens der Flüssigkeit deutlich verringert. Die erfindungsgemäße Förderpumpe benötigt nur ein einziges Laufrad und besteht damit aus sehr wenigen Bauteilen. Hierdurch ist die erfindungsgemäße Förderpumpe besonders kostengünstig herstellbar. Durch die einander konzentrisch umschließenden, teilringförmigen Kanäle hat die erfindungsgemäße Förderpumpe besonders geringe radiale Abmessungen.

Häufig wird in einem Kraftstoffbehälter eines heutigen Kraftfahrzeuges eine Förderpumpe eingesetzt, bei der beidseitig des Laufrades Förderkammern angeordnet sind, wobei die Förderkammern zum Überströmen der Flüssigkeit von der einen Förderkammer in die andere Förderkammer eine Verbindung aufweisen. Die erfindungsgemäße Förderpumpe wird axial durchströmt und hat deshalb besonders geringe Abmessungen, wenn die Einlasskanäle in einem ersten einlassseitigen Gehäuseteil des Pumpengehäuses und der Auslasskanal in einem dem einlassseitigen Gehäuseteil gegenüberstehenden auslassseitigen Gehäuseteil angeordnet sind. Durch diese Gestaltung lässt sich die Förderpumpe ohne aufwendige Verlegung von Leitungen, beispielsweise in einer Fördereinheit für einen Kraftstoffbehälter befestigen.

Man könnte daran denken, mehrere Einlasskanäle mit dem radial inneren teilringförmigen Kanal zu verbinden. Die Anzahl der Einlasskanäle lässt sich gemäß einer anderen vorteilhaften Weiterbildung der Erfindung besonders gering halten, wenn einer der Einlasskanäle in den radial inneren teilringförmigen Kanal und ein zweiter Einlasskanal in den äußeren teilringförmigen Kanal mündet und der radial innere teilringförmige Kanal mit dem radial äußeren teilringförmigen Kanal verbunden ist. Hierdurch ist die erfindungsgemäße Förderpumpe besonders kostengünstig herstellbar.

Die Verbindung des radial inneren teilringförmigen Kanals mit dem äußeren teilringförmigen Kanal gestaltet sich gemäß einer anderen vorteilhaften Weiterbildung der.Erfindung konstruktiv besonders einfach, wenn der radial innere teilringförmige Kanal über einen in einem der Gehäuseteile der Förderpumpe eingearbeiteten, rinnenartig gestalteten Überströmkanal mit dem radial äußeren teilringförmigen Kanal verbunden ist. Durch diese Gestaltung lassen sich die Gehäuseteile der Förderpumpe kostengünstig, beispielsweise in einer axial entformbaren Sinterform herstellen.

Versuche haben gezeigt, dass bei axial durchströmten Förderpumpen an der dem Einlasskanal gegenüberliegenden Seite sehr häufig Gasblasen entstehen. Gasblasen an der dem Einlasskanal des äußeren teilringförmigen Kanals gegenüberliegenden Seite lassen sich gemäß einer anderen vorteilhaften Weiterbildung der Erfindung einfach vermeiden, wenn der Überströmkanal in dem auslassseitigen Gehäuseteil eingearbeitet ist und wenn der radial innere Kranz der Schaufelkammern das Laufrad axial durchdringt. Durch diese Gestaltung erfährt die Flüssigkeit in dem den radial inneren teilringförmigen Kanal aufweisenden Teil der einlassseitigen Förderkammer zunächst eine Druckerhöhung. Anschließend wird die Flüssigkeit über den Überströmkanal zu dem auslassseitigen teilringförmigen Kanal auf der dem zweiten Einlasskanal gegenüberliegenden Seite geleitet. Durch eine geeignete Wahl der Größe des radial inneren teilringförmigen Kanals und des Überströmkanals lässt sich ein nahezu beliebiger Druck an der dem zweiten Einlasskanal gegenüberliegenden Seite erzeugen. Hierdurch wird an dieser Stelle ein Entstehen von Gasblasen zuverlässig vermieden.

Verwirbelungen bei mehreren in einen einzigen teilringförmigen Kanal mündenden Einlasskanälen lassen sich gemäß einer anderen vorteilhaften Weiterbildung der Erfindung einfach vermeiden, wenn die teilringförmigen Kanäle bei jedem der Einlasskanäle jeweils eine Querschnittserweiterung aufweisen. Hierdurch bildet sich in Strömungsrichtung gesehen nach dem ersten Einlasskanal die Zirkulationsströmung aus. Anschließend wird die durch den nächsten Einlasskanal einströmende Flüssigkeit von der Zirkulationsströmung erfasst und gleichmäßig mitgeführt.

Häufig entstehen beim Auftreffen der Flüssigkeit auf die Leitschaufeln Verwirbelungen, die zum Entstehen von Gasblasen führen. Beim Auftreffen der Flüssigkeit auf die Leitschaufeln erzeugte Verwirbelungen lassen sich gemäß einer anderen vorteilhaften Weiterbildung der Erfindung einfach vermeiden, wenn in den Einlasskanälen jeweils ein Leitelement zur tangentialen Zuführung der Flüssigkeit in den teilringförmigen Kanal angeordnet ist. Hierdurch gelangt die zu fördernde Flüssigkeit zunächst in den teilringförmigen Kanal und wird anschließend von der Zirkulationsströmung erfasst.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: eine schematische Darstellung einer erfindungsgemäßen Förderpumpe in einem Längsschnitt,
- Fig.2: ein einlassseitiges Gehäuseteil eines Pumpengehäuses aus Figur 1,
- Fig.3: ein auslassseitiges Gehäuseteil eines Pumpengehäuses aus Figur 1,
- Fig.4: einen Schnitt durch einen Einlasskanal des Gehäuseteils aus Figur 2 entlang der Linie IV - IV.

Die Figur 1 zeigt eine erfindungsgemäße, von einem Elektromotor 1 angetriebene, als Seitenkanalpumpe ausgebildete Förderpumpe 2 mit einem einlassseitigen Gehäuseteil 3 und einem auslassseitigen Gehäuseteil 4. Die Gehäuseteile 3, 4 sind gegen einen ringförmigen Abstandhalter 5 vorgespannt. Zwischen den Gehäuseteilen 3, 4 ist ein auf einer Welle 6 des Elektromotors 1 befestigtes Laufrad 7 drehbar angeordnet. Das einlassseitige Gehäuseteil 3 weist zwei Einlasskanäle 8, 9 auf, die jeweils in einen teilringförmigen Kanal 10, 11 münden. Die beiden teilringförmigen Kanäle 10, 11 sind konzentrisch zueinander angeordnet. Das auslassseitige Gehäuseteil 4 hat einen einzigen teilringförmigen Kanal 12, der in einen Auslasskanal 13 mündet. Der teilringförmige Kanal 12 des auslassseitigen Gehäuseteils 4 ist mit einem bis zu dem Bereich des radial inneren teilringförmigen Kanals 11 des einlassseitigen Gehäuseteils 3 geführten Überströmkanal 14 verbunden. Bei einer Drehung des Laufrades 7 wird eine zu fördernde Flüssigkeit von den beiden Einlasskanälen 8, 9 zu dem Auslasskanal 13 gefördert. Die Förderpumpe 2 wird hierbei axial durchströmt.

In den Stirnseiten des Laufrades 7 sind jeweils im Bereich der teilringförmigen Kanäle 10 - 12 Kränze von Schaufelkammern 15 - 17 begrenzende Leitschaufeln 18 - 20 eingearbeitet. Im Bereich der radial äußeren teilringförmigen Kanäle 10, 12 sind einander gegenüberliegende Schaufelkammern 15, 17 miteinander verbunden. Die in dem radial inneren teilringförmigen Kanal 11 angeordneten Schaufelkammern 16 durchdringen das Laufrad 7.

Das einlassseitige Gehäuseteil 3 aus Figur 1 ist in einer Ansicht von dem Laufrad 7 aus gesehen in Figur 2 dargestellt. Der radial äußere teilringförmige Kanal 10 und der innere teilringförmige Kanal 11 erstrecken sich jeweils über einen Winkelbereich von ungefähr 270° bis 320°. Die Einlasskanäle 8, 9 sind jeweils an einem Ende der teilringförmigen Kanäle 10, 11 angeordnet.

Die Figur 3 zeigt das auslassseitige Gehäuseteil 4 aus Figur 1 von dem Laufrad 7 aus gesehen. Der teilringförmige Kanal 12 mündet in den Auslasskanal 13. An seinem dem Auslasskanal 13 abgewandten Ende ist der teilringförmige Kanal 12 mit dem rinnenförmig gestalteten Überströmkanal 14 verbunden.

Die in Figur 1 dargestellte Förderpumpe weist damit eine von dem in den radial inneren teilringförmigen Kanal 11 mündenden Einlasskanal 9 bis zu dem Auslasskanal 13 geführte Förderkammer 21 zum Fördern der Flüssigkeit auf.

Eine zweite Förderkammer 22 erstreckt sich von dem in den radial äußeren teilringförmigen Kanal 10 mündenden Einlasskanal 8 bis zu dem Ende des radial äußeren teilringförmigen Kanals 10 des einlassseitigen Gehäuseteils 3. Der in Figur 3 dargestellte Überströmkanal 14 endet auf der dem Einlasskanal 8 des radial äußeren teilringförmigen Kanals 10 gegenüberliegenden Seite des Laufrades 7.

Bei einer Drehung des Laufrades 7 entstehen in den Förderkammern 21, 22 Zirkulationsströmungen der zu fördernden Flüssigkeit. Zur Verdeutlichung sind die Strömungen innerhalb der Förderpumpe 2 mit Pfeilen gekennzeichnet. Durch die Verbindung einander gegenüberliegender Schaufelkammern 15, 17 kann die zu fördernde Flüssigkeit nahezu verwirbelungsfrei von der einen Förderkammer 22 in die andere Förderkammer 21 überströmen. Von dem Ende des radial inneren teilringförmigen Kanals 11 wird die Strömung durch das Laufrad 7 zu dem Anfang des Überströmkanals 14 geführt. Hierdurch wird der Druck in der zu fördernden Flüssigkeit in dieser Förderkammer 21 schrittweise erhöht und damit Verwirbelungen und starke Druckunterschiede innerhalb der Flüssigkeit vermieden. Druckunterschiede führen insbesondere bei leichtflüchtigen Flüssigkeiten zu deren Verdampfen und damit zu Gasblasen, welche die Förderleistung der Förderpumpe 2 vermindern. Solche Gasblasen entstehen insbesondere, wenn die Förderpumpe 2 als Kraftstoffpumpe in einem Kraftstoffbehälter eines Kraftfahrzeuges eingesetzt wird und der Kraftstoff hohe Temperaturen aufweist.

Die Figur 4 zeigt einen der Einlasskanäle 8 aus Figur 2 in einer Schnittdarstellung entlang der Linie IV - IV. In dem Einlasskanal 8 ist ein Leitelement 23 zur tangentialen Zuführung der einströmenden Flüssigkeit in den teilringförmigen Kanal 10 angeordnet. Hierdurch wird ein axiales Aufprallen der Flüssigkeit auf die in Figur 1 dargestellten Leitschaufeln 18 des Laufrades 7 vermieden.

## Patentansprüche

1. Förderpumpe (2) mit einem angetriebenen, sich in einem Pumpengehäuse drehenden Laufrad (7), in welchem in zumindest einer seiner Stirnseiten einen Kranz Schaufelkammern (15-17) begrenzende Leitschaufeln (18-20) angeordnet sind, mit einem im Bereich der Leitschaufeln (18-20) in dem Pumpengehäuse angeordneten teilringförmigen Kanal (10-12), welcher mit den Schaufelkammern (15-17) zum Fördern einer Flüssigkeit von einem Einlasskanal (8, 9) zu einem Auslasskanal (13) eine Förderkammer bildet und mit zumindest zwei in Strömungsrichtung gesehen hintereinander angeordneten Einlasskanälen (8, 9), **dadurch gekennzeichnet, dass** einer der Einlasskanäle (9) in den radial inneren teilringförmigen Kanal (11) und ein zweiter Einlasskanal (8) in den äußeren teilringförmigen Kanal (10) mündet und der radial innere teilringförmige Kanal (11) mit dem radial äußeren teilringförmigen Kanal (12) verbunden ist.

2. Förderpumpe nach Anspruch 1, bei der beidseitig des Laufrades Förderkammern angeordnet sind, welche zum Überströmen der Flüssigkeit von der einen Förderkammer in die andere Förderkammer eine Verbindung aufweisen,
**dadurch gekennzeichnet, dass** die Einlasskanäle (8, 9) in einem ersten einlassseitigen Gehäuseteil (3) des Pumpengehäuses und der Auslasskanal (13) in einem dem einlassseitigen Gehäuseteil (3) gegenüberstehenden auslassseitigen Gehäuseteil (4) angeordnet ist.

3. Förderpumpe nach zumindest einem der vorhergehenden Ansprüche, **dadurch gekennzeichnet, dass** der radial innere teilringförmige Kanal (11) über einen in einem der Gehäuseteile (4) der Förderpumpe (2) eingearbeiteten, rinnenartig gestalteten Überströmkanal (14) mit dem radial äußeren teilringförmigen Kanal (12) verbunden ist.

4. Förderpumpe nach Anspruch 3, **dadurch gekennzeichnet, dass** der Überströmkanal (14) in dem auslassseitigen Gehäuseteil (4) eingearbeitet ist und dass der radial innere Kranz der Schaufelkammern (16) das Laufrad (7) axial durchdringt.

5. Förderpumpe nach zumindest einem der vorhergehenden Ansprüche, **dadurch gekennzeichnet, dass** die teilringförmigen Kanäle (10, 11) bei jedem der Einlasskanäle (8, 9) jeweils eine Querschnittserweiterung aufweisen.

6. Förderpumpe nach zumindest einem der vorhergehenden Ansprüche, **dadurch gekennzeichnet, dass** in den Einlasskanälen (8), jeweils ein Leitelement (23) zur tangentialen Zuführung der Flüssigkeit in den teilringförmigen Kanal (10) angeordnet ist.

## Claims

1. Feed pump (2) with a driven impeller (7) which rotates in a pump casing and in which a ring of guide blades (18-20) delimiting blade chambers (15-17) are arranged in at least one of its end faces, with a part-annular channel (10-12) which is arranged in the pump casing in the region of the guide blades (18-20) and, with the blade chambers (15-17), forms a feed chamber for feeding a liquid from an inlet duct (8, 9) to an outlet duct (13), and at least two inlet ducts (8, 9) arranged one behind the other, as seen in the direction of flow, **characterized in that** one of the inlet ducts (9) issues into the radially inner part-annular channel (11) and the second inlet duct (8) into the outer part-annular channel (10) and the radially inner part-annular channel (11) is connected to the radially outer part-annular channel (12).

2. Feed pump according to Claim 1, in which feed chambers, which have a connection for the overflow of the liquid from one feed chamber into the other feed chamber, are arranged on both sides of the impeller, **characterized in that** the inlet ducts (8, 9) are arranged in a first inlet-side casing part (3) of the pump casing, and the outlet duct (13) is arranged in an outlet-side casing part (4) located opposite the inlet-side casing part (3).

3. Feed pump according to at least one of the preceding claims, **characterized in that** the radially inner part-annular channel (11) is connected to the radially outer part-annular channel (12) via a groove-like overflow duct (14) incorporated in one of the casing parts (4) of the feed pump (2).

4. Feed pump according to Claim 3, **characterized in that** the overflow duct (14) is incorporated in the outlet-side casing part (4), and **in that** the radially inner ring of blade chambers (16) passes axially through the impeller (7).

5. Feed pump according to at leas tone of the preceding claims, **characterized in that** the part-annular channels (10, 11) have a cross-sectional widening in each case near each of the inlet ducts (8, 9).

6. Feed pump according to at leas tone of the preceding claims, **characterized in that** a guide element (23) for supplying the liquid tangentially into the part-annular channel (10) is arranged in each case in the inlet ducts (8).

## Revendications

1. Pompe d'alimentation (2) avec une roue mobile (7) entraînée et tournant dans le corps de pompe, dans laquelle sont disposées des aubes directrices (18-20) délimitant une couronne de chambres d'aube (15-17) dans au moins l'un de ses côtés avant, avec un canal (10-12) de forme partiellement annulaire disposé dans la zone des aubes directrices (18-20) dans le corps de pompe, lequel canal forme une chambre d'alimentation avec les chambres d'aube (15-17) pour le transport d'un liquide d'un canal d'entrée (8, 9) à un canal de sortie (13) et avec au moins deux canaux d'entrée (8, 9) disposés l'un derrière l'autre vus dans le sens d'écoulement, **caractérisée en ce que** l'un des canaux d'entrée (9) débouche dans le canal radial (11) intérieur et de forme partiellement annulaire et un second canal d'entrée (8) dans le canal (10) extérieur et de forme partiellement annulaire et le canal radial (11) intérieur et de forme partiellement annulaire est relié au canal radial (12) extérieur et de forme partiellement annulaire.

2. Pompe d'alimentation selon la revendication 1, avec laquelle des chambres d'alimentation sont disposées des deux côtés de la roue mobile, lesquelles présentent une liaison pour le débordement du liquide de l'une des chambres d'alimentation dans l'autre chambre,
**caractérisée en ce que** les canaux d'entrée (8, 9) et le canal de sortie (13) sont disposés respectivement dans une première partie (3) côté entrée du corps de pompe et dans une partie de corps (4) côté sortie faisant face à la partie de corps (4) côté entrée.

3. Pompe d'alimentation selon au moins l'une quelconque des revendications précédentes, **caractérisée en ce que** le canal radial (11) intérieur et de forme partiellement annulaire est relié au moyen d'un canal de débordement (14) matérialisé dans l'une des parties de corps (4) de la pompe d'alimentation (2) et conçu en forme de goulotte au canal radial (12) extérieur et de forme partiellement annulaire.

4. Pompe d'alimentation selon la revendication 3, **caractérisée en ce que** le canal de débordement (14) est matérialisé dans la partie de corps (4) côté sortie et **en ce que** la couronne intérieure au plan radial des chambres d'aube (16) traverse axialement la roue mobile (7).

5. Pompe d'alimentation selon au moins l'une quelconque des revendications précédentes, **caractérisée en ce que** les canaux (10, 11) de forme partiellement annulaire présentent respectivement sur chacun des canaux d'entrée (8, 9) un élargissement de section.

6. Pompe d'alimentation selon au moins l'une quelconque des revendications précédentes, **caractérisée en ce qu'**un élément de guidage (23) est disposé dans chacun des canaux d'entrée (8) pour l'arrivée tangentielle du liquide dans le canal (10) de forme partiellement annulaire.
